# EUROPÄISCHE PATENTSCHRIFT

(11) **EP 3 330 471 B1**
(45) Veröffentlichungstag und Bekanntmachung des Hinweises auf die Patenterteilung: **19.02.2020**
(21) Anmeldenummer: 17201629.7
(22) Anmeldetag: 14.11.2017
(51) Int. Cl.: E06B 1/68

(54) **ABDECKLEISTE ZUM ANBRINGEN AN EINEM BAUTEIL SOWIE VERFAHREN ZUM ANBRINGEN EINER DERARTIGEN ABDECKLEISTE AN EINEM BAUTEIL**
COVERING STRIP FOR ATTACHMENT TO A COMPONENT AND METHOD FOR ATTACHING SUCH A COVER STRIP TO A COMPONENT
BAGUETTE DE RECOUVREMENT DESTINÉE À ÊTRE APPLIQUÉE SUR UN COMPOSANT AINSI QUE PROCÉDÉ D'APPLICATION DE LADITE BAGUETTE DE RECOUVREMENT SUR UN COMPOSANT

(30) Priorität: 02.12.2016 AT 510982016
(43) Veröffentlichungstag der Anmeldung: 06.06.2018
(73) Patentinhaber: AF TEC BETEILIGUNGS GMBH, 1090 Wien (AT)
(72) Erfinder: MARSCHNIG, Mario, 9500 VILLACH (AT); PESSENTHEINER, Sandro, 9523 LANDSKRON (AT)
(74) Vertreter: Babeluk, Michael

(56) Entgegenhaltungen:
- EP-A2- 1 445 413
- DE-A1- 10 055 865
- DE-U1- 20 319 377

## Beschreibung

Die Erfindung betrifft eine Abdeckleiste zum Anbringen an einem Einbauteil, beispielsweise einem Fenster- oder Türstock, am Übergang zu einem angrenzenden Wand- oder Putzbereich, mit einem Deckprofil, das am Einbauteil befestigbar ist, ein Verfahren zum Anbringen einer derartigen Abdeckleiste an einem Einbauteil, sowie ein System aufweisend eine Abdeckleiste, ein Einbauteil und einen angrenzenden Wand- oder Putzbereich.

In diesem Zusammenhang ist aus der WO 2005/106176 A1 eine Dichtleiste zur Abdichtung zwischen einem Fensterrahmen und einer Fensterlaibung bekannt geworden. Die aus Kunststoff bestehende Dichtleiste besteht aus zwei Abschnitten, die über eine sich in Längsrichtung erstreckende Gelenkausformung beweglich miteinander verbunden sind. Das Gelenk ist mittels einer Materialverjüngung als Scharniergelenk ausgeführt und weist eine rückseitige Anschlagleiste auf, die den Öffnungswinkel begrenzt, so dass in Einbaulage eine L-förmige Dichtleiste realisierbar ist, deren erster Abschnitt an der seitlichen Wange des Fensterrahmens angeklebt wird und deren zweiter Abschnitt sich mit einer elastischen Dichtlippe an der Fensterlaibung abstützt. Zwischen der Fensterlaibung und dem zweiten Abschnitt ist ein elastisch rückstellfähiger Dichtstreifen angeordnet, der in einer auftrennbaren Folie vorliegt, von welcher zwei Zugstreifen ausgehen, über welche die Folie nach der Montage der Dichtleiste aufgerissen werden kann, so dass der Dichtstreifen unter Dichtwirkung expandieren kann. Nachteilig sind die komplizierte Herstellung und Handhabung der Dichtleiste.

Weiters ist aus der DE 20 2013 100 098 U1 ein Fugendichtband zur Abdichtung einer Bauwerksfuge zwischen zwei Bauteilen, insbesondere zwischen einer Wand und einem Rahmenbauteil bekannt, wobei das Dichtband zwei separate Schaumstoffdichtstreifen aus jeweils einem rückstellfähigen Schaumstoffmaterial aufweist. Jeder der Dichtstreifen weist zwei Breitseiten zur Anlage an die beiden durch die aneinander stoßenden Bauteile ausgebildeten Fugenflanken auf. Die beiden Dichtstreifen sind auf einem vorzugsweise flexiblen, lang gestreckten Träger nebeneinander in Trägerlängsrichtung verlaufend angeordnet, wobei Mittel vorgesehen sind, um eine Rückstellauslösung der beiden Dichtstreifen aus einem komprimierten Zustand unabhängig voneinander auszulösen. Nachteilig sind die relativ komplizierte Handhabung, sowie das sichtbare Erscheinungsbild, beispielsweise bei der raumseitigen Anbringung im Laibungsbereich von Fenster oder Türstöcken.

Aus der DE 100 55 865 A1 ist eine Fugenabdichtung bekannt, deren flexible Folie an einem Rand mit einem am Profil eines Fenster- oder Türstocks befestigbaren Winkel verklebt ist und am anderen Rand einen Klebstoffwulst (Klebekitt aus Butylkautschuk oder ähnliches) zur Befestigung am angrenzenden Wandbereich aufweist. Nach der Montage der Fugenabdichtung wird diese verputzt, wobei eine Kante des Winkels als Putzkante dient.

Ähnliche Fugenabdichtungen sind auch aus den Dokumenten EP 1 445 413 A1 (umfassend ein Hohlkammerprofil) und DE 203 19 377 U1 bekannt.

Aufgabe der Erfindung ist es, eine Abdeckleiste zum Anbringen an einem Einbauteil am Übergang zu einem angrenzenden Wand- oder Putzbereich sowie ein Verfahren zum Anbringen einer derartigen Abdeckleiste an einem Einbauteil derart zu verbessern, dass die Abdeckleiste einfach und kostengünstig hergestellt und montiert werden kann. Weiters soll auch bei Relativbewegungen zwischen Wand und Einbauteil langfristig für Dichtheit gesorgt sein.

Erfindungsgemäß wird dies dadurch erreicht, dass die flexible Dichtlasche und der dauerelastische Klebstoffwulst des integrierten Dichtsystems in der bestimmungsgemäßen Einbaulage vom Deckprofil und - falls vorhanden - von einer Schutzlippe sichtseitig abgedeckt sind. Die erfindungsgemäße Abdeckleiste stellt somit auf einfache Weise zwei Dichtebenen zur Verfügung, eine erste durch das ggf. mit einer flexiblen Schutzlippe am Wand- oder Putzbereich anliegende Deckprofil und eine zweite durch die flexible Dichtlasche die mit einem dauerelastischen Klebstoffwulst am angrenzenden Wand- oder Putzbereich befestigt ist.

Ein erfindungsgemäßes Verfahren zum Anbringen einer Abdeckleiste an einem Einbauteil, beispielsweise einem Fenster- oder Türstock, wobei der Spalt zu einem angrenzenden Wand- oder Putzbereich mit Ortschaum, beispielsweise Polyurethanschaum, ausgeschäumt ist und wobei die Abdeckleiste eine flexible Dichtlasche aufweist, die mit einem ersten Randbereich in Längsrichtung der Abdeckleiste an einem Deckprofil befestigt ist und am zweiten, freien Randbereich einen dauerelastischen Klebstoffwulst aufweist, zeichnet sich durch folgende Schritte aus:
- teilweises Entfernen des Ortschaums eingangs des Spaltes zwischen dem Einbauteil und dem Wand- oder Putzbereich zur Herstellung einer im Querschnitt keilförmigen Aufnahme,
- Entfernen einer Abdeckfolie vom dauerelastischen Klebstoffwulst,
- Ankleben des dauerelastischen Klebstoffwulstes am Wand- oder Putzbereich in der keilförmigen Aufnahme,
- Entfernen einer Abdeckfolie von einem Klebeband am ersten Randbereich der Dichtlasche, sowie
- Hochklappen des Deckprofils und Ankleben des Klebebandes am Einbauteil.

Ein erfindungsgemäßes System aus einer Abdeckleiste mit einem Deckprofil, einem Einbauteil, beispielsweise ein Fenster- oder Türstock, und einem angrenzenden Wand- oder Putzbereich, zeichnet sich durch eine Abdeckleiste mit einem integrierten Dichtsystem aus, das eine flexible Dichtlasche aufweist, die mit einem ersten Randbereich in Längsrichtung der Abdeckleiste am Deckprofil befestigt ist und am zweiten, freien Randbereich einen dauerelastischen Klebstoffwulst zur Festlegung der Dichtlasche am angrenzenden Wand- oder Putzbereich aufweist, wobei die flexible Dichtlasche und der dauerelastische Klebstoffwulst des integrierten Dichtsystems in der bestimmungsgemäßen Einbaulage vom Deckprofil und - falls vorhanden - von einer Schutzlippe sichtseitig abgedeckt sind.

Die Erfindung wird im Folgenden an Hand von Ausführungsbeispielen näher erläutert. Es zeigen:
- Fig. 1: eine erfindungsgemäße Abdeckleiste zum Anbringen an einem Einbauteil in einer Schnittdarstellung;
- Fig. 2: die Abdeckleiste gemäß Fig. 1 in einer dreidimensionalen Darstellung;
- Fig. 3: die Abdeckleiste gemäß Fig. 1 und Fig. 2 in der bestimmungsgemäßen Einbaulage in einer Schnittdarstellung; die
- Fig. 4: bis Fig. 6 Ausführungsvarianten der erfindungsgemäßen Abdeckleiste im eingebauten Zustand jeweils in einer Schnittdarstellung; sowie
- Fig. 7: die Abdeckleiste gemäß Fig. 2 während des Einbauvorganges in einer dreidimensionalen Darstellung.

Funktionsgleiche Teile sind in den einzelnen Ausführungsvarianten mit gleichen Bezugszeichen versehen.

Die in den Fig. 1 und Fig. 2 dargestellte Abdeckleiste 10 besteht im Wesentlichen aus einem Deckprofil 11 und einer flexiblen Dichtlasche 12, die mit einem ersten Randbereich 13 in Längsrichtung der Abdeckleiste 10 an der Innenseite des Deckprofils 11 befestigt ist und am zweiten, freien Randbereich 14 einen dauerelastischen Klebstoffwulst 15 zur Festlegung am angrenzenden Wand- oder Putzbereich aufweist. Die flexible Dichtlasche 12 weist am ersten Randbereich 13 auf einer Seite ein erstes Klebeband 16 zur Befestigung am Deckprofil 11 auf und auf der anderen Seite ein zweites, mit einer abziehbaren Abdeckfolie 18 versehenes Klebeband 17 zur Befestigung am Einbauteil.

In der hier dargestellten Ausführungsvariante weist das Deckprofil 11 in Längsrichtung der Abdeckleiste 10 eine Schutzlippe 19 auf, die in der bestimmungsgemäßen Einbaulage der Abdeckleiste 10 am angrenzenden Wand- oder Putzbereich anliegt. Weiters kann das Deckprofil 11 an dem vom angrenzenden Wand- oder Putzbereich abgewandten Rand einen zum Einbauteil gerichteten Deckschenkel 20 aufweisen.

Das Deckprofil 11 kann als Flachleiste aus Kunststoff oder Aluminium ausgeführt sein. Die Abdeckleiste 10 kann mit einer geeigneten Dichtlasche 12 sowohl an der Innen- als auch der Außenfläche eines Einbauteils 1 angebracht werden.

Fig. 3 zeigt die Abdeckleiste 10 gemäß Fig. 1 und Fig. 2 in eingebautem Zustand, angebracht an der Seitenwange 6 eines Einbauteils 1, am Übergang zu einem angrenzenden Wand- oder Putzbereich 2 einer Wand 7, wobei der Spalt zwischen dem Einbauteil 1, beispielsweise einem Fensterstock, und dem Wand- oder Putzbereich 2 mit Ortschaum 3, z.B. Polyurethanschaum, ausgeschäumt ist.

Der Klebstoffwulst 15 ist hier an der Basis 5 einer im Querschnitt dreieck- oder keilförmigen Aufnahme 4 angeordnet, die durch teilweises Entfernen bzw. Ausschneiden des Ortschaums 3 eingangs des Spaltes zwischen dem Einbauteil 1 und dem Wand- oder Putzbereich 2 hergestellt wird. Die Abdeckleiste 10 kann daher besonders flach und formschön gestaltet werden.

Die erfindungsgemäße Abdeckleiste 10 wird vor allem bei Renovierungsarbeiten, beim Einbau neuer Fenster oder Türen, zum Abdecken und Abdichten des Spaltes zwischen Einbauteil 1 und dem angrenzenden Wand- bzw. Putzbereich der raumseitigen Laibung eingesetzt.

Die flexible Dichtlasche 12 und der dauerelastische Klebstoffwulst 15 des integrierten Dichtsystems werden in der bestimmungsgemäßen Einbaulage sichtseitig entweder nur vom Deckprofil 11 oder - falls vorhanden - von der Schutzlippe 19 und dem Deckprofil 11 zur Gänze abgedeckt.

Die flexible Dichtlasche 12 weist in der Breite einen Materialüberschuss auf, der in der bestimmungsgemäßen Einbaulage der Abdeckleiste 10 zwischen der Befestigungsstelle am Deckprofil 11 und dem dauerelastischen Klebstoffwulst 15 zumindest eine Bewegungsschlaufe 22 ausbildet. Bei Bauteilbewegungen kann diese Bewegungsschlaufe Abstandsänderungen zwischen Einbauteil 1 und Wandbereich 2 ausgleichen. Selbst wenn die Schutzlippe 19 vom Wandbereich 2 abhebt, bleibt immer noch die durch die flexible Dichtlasche 12 realisierte, zweite Dichtebene intakt.

Die Fig. 4 und Fig. 5 zeigen Ausführungsvarianten, bei welchen das Deckprofil 11 als Hohlkammerleiste ausgebildet ist, in der Variante gemäß Fig. 4 ohne Schutzlippe und gemäß Fig. 5 mit elastischer Schutzlippe 19. Durch die Breite der Hohlkammer wird ein Freiraum 23 innerhalb der Abdeckleiste 10 geschaffen, an dessen Basis der Klebstoffwulst 15 am Wandbereich 2 festgeklebt werden kann.

Die Variante gemäß Fig. 6 unterscheidet sich von jener gemäß Fig. 3 im Wesentlichen nur dadurch, dass der Klebstoffwulst 15 an der Rückseite des freien Randbereichs 14 der flexiblen Dichtlasche 12 angeordnet ist.

In Fig. 7 wird ein Einbaustadium dargestellt, bei welchem der Ortschaum 3 eingangs des Spaltes zwischen dem Einbauteil 1 und dem Wand- oder Putzbereich 2 zur Herstellung einer im Querschnitt keilförmigen Aufnahme 4 bereits ausgeschnitten ist. Dafür kann beispielsweise ein Messer verwendet werden, dessen Klinge an der Kante des Einbauteils 1 entlang geführt wird. Nach dem Entfernen der Abdeckfolie vom dauerelastischen Klebstoffwulst 15 wird dieser an der Basis 5 der Aufnahme 4 festgeklebt.

Danach wird die Abdeckfolie 18 vom Klebeband 17 der Dichtlasche 12 entfernt und das Deckprofil 11 gemäß Pfeil 8 bis zur Anlage an der Wange 6 des Einbauteils 1 hochgeklappt und festgeklebt.

## Patentansprüche

1. Abdeckleiste (10) zum Anbringen an einem Einbauteil (1), beispielsweise einem Fenster- oder Türstock, am Übergang zu einem angrenzenden Wand- oder Putzbereich (2), mit einem Deckprofil (11), das am Einbauteil (1) befestigbar ist, wobei die Abdeckleiste (10) ein integriertes Dichtsystem mit einer flexiblen Dichtlasche (12) aufweist, die mit einem ersten Randbereich (13) in Längsrichtung der Abdeckleiste (10) am Deckprofil (11) befestigt ist und am zweiten, freien Randbereich (14) einen dauerelastischen Klebstoffwulst (15) zur Festlegung am angrenzenden Wand- oder Putzbereich (2) aufweist, **dadurch gekennzeichnet, dass** die flexible Dichtlasche (12) und der dauerelastische Klebstoffwulst (15) des integrierten Dichtsystems in der bestimmungsgemäßen Einbaulage vom Deckprofil (11) und - falls vorhanden - von einer Schutzlippe (19) sichtseitig abgedeckt sind.

2. Abdeckleiste (10) nach Anspruch 1, **dadurch gekennzeichnet, dass** die flexible Dichtlasche (12) am ersten Randbereich (13) auf einer Seite ein erstes Klebeband (16) zur Befestigung am Deckprofil (11) und auf der anderen Seite ein zweites, mit einer abziehbaren Abdeckfolie (18) versehenes Klebeband (17) zur bestimmungsgemäßen Festlegung am Einbauteil (1) aufweist.

3. Abdeckleiste (10) nach Anspruch 1 oder 2, **dadurch gekennzeichnet, dass** das Deckprofil (11) in Längsrichtung der Abdeckleiste (10) eine Schutzlippe (19) aufweist, die in der bestimmungsgemäßen Einbaulage der Abdeckleiste (10) am angrenzenden Wand- oder Putzbereich (2) anliegt.

4. Abdeckleiste (10) nach Anspruch 3, **dadurch gekennzeichnet, dass** das Deckprofil (11) an dem vom angrenzenden Wand- oder Putzbereich (2) abgewandten Rand einen zum Einbauteil (1) gerichteten Deckschenkel (20) aufweist.

5. Abdeckleiste (10) nach einem der Ansprüche 1 bis 4, **dadurch gekennzeichnet, dass** die flexible Dichtlasche (12) in der bestimmungsgemäßen Einbaulage der Abdeckleiste (10) zwischen deren Befestigungsstelle am Deckprofil (11) und dem dauerelastischen Klebstoffwulst (15) zumindest eine Bewegungsschlaufe (22) ausbildet.

6. Abdeckleiste (10) nach einem der Ansprüche 1 bis 5, **dadurch gekennzeichnet, dass** das Deckprofil (11) als Flachleiste ausgebildet ist.

7. Abdeckleiste (10) nach einem der Ansprüche 1 bis 5, **dadurch gekennzeichnet, dass** das Deckprofil (11) als Hohlkammerleiste ausgebildet ist.

8. Verfahren zum Anbringen einer Abdeckleiste (10) gemäss Anspruch 1 an einem Einbauteil (1), beispielsweise einem Fenster- oder Türstock, wobei der Spalt zu inem angrenzenden Wand- oder Putzbereich (2) mit Ortschaum (3), beispielsweise Polyurethanschaum, ausgeschäumt ist und wobei die Abdeckleiste (10) eine flexible Dichtlasche (12) aufweist, die mit einem ersten Randbereich (13) in Längsrichtung der Abdeckleiste an einem Deckprofil (11) befestigt ist und am zweiten, freien Randbereich (14) einen dauerelastischen Klebstoffwulst (15) aufweist, **gekennzeichnet durch** die Schritte:
- teilweises Entfernen des Ortschaums (3) eingangs des Spaltes zwischen dem Einbauteil (1) und dem Wand- oder Putzbereich (2) zur Herstellung einer im Querschnitt keilförmigen Aufnahme (4),
- Entfernen einer Abdeckfolie (21) vom dauerelastischen Klebstoffwulst (15),
- Ankleben des dauerelastischen Klebstoffwulstes (15) am Wand- oder Putzbereich (2) in der keilförmigen Aufnahme (4),
- Entfernen einer Abdeckfolie (18) von einem Klebeband (17) am ersten Randbereich (13) der Dichtlasche (12), sowie
- Hochklappen des Deckprofils (11) und Ankleben des Klebebandes (17) am Einbauteil (1).

9. System aufweisend eine Abdeckleiste (10), ein Einbauteil (1), beispielsweise einen Fenster- oder Türstock, und einen angrenzenden Wand- oder Putzbereich (2), wobei die Abdeckleiste (10) ein Deckprofil (11) aufweist, das am Einbauteil (1) befestigt ist, wobei die Abdeckleiste (10) ein integriertes Dichtsystem mit einer flexiblen Dichtlasche (12) aufweist, die mit einem ersten Randbereich (13) in Längsrichtung der Abdeckleiste (10) am Deckprofil (11) befestigt ist und am zweiten, freien Randbereich (14) einen dauerelastischen Klebstoffwulst (15) zur Festlegung am angrenzenden Wand- oder Putzbereich (2) aufweist **dadurch gekennzeichnet, dass** die flexible Dichtlasche (12) und der dauerelastische Klebstoffwulst (15) des integrierten Dichtsystems in der bestimmungsgemäßen Einbaulage vom Deckprofil (11) und - falls vorhanden - von einer Schutzlippe (19) sichtseitig abgedeckt sind.

## Claims

1. Cover strip (10) for attachment to an installation part (1), for example a window or door frame, at the transition to an adjoining wall or plaster region (2), having a cover profile (11) which can be fastened to the installation part (1), wherein the cover strip (10) has an integrated sealing system with a flexible sealing tab (12) which is fastened to the cover profile (11) with a first edge region (13) in the longitudinal direction of the cover strip (10) and comprises at the second free edge region (14) a permanently elastic adhesive bead (15) for fixing to the adjacent wall or plaster region (2), **characterised in that** the flexible sealing tab (12) and the permanently elastic adhesive bead (15) of the integrated sealing system are covered in the intended installation position on the visible side by the cover profile (11) and - if present - by a protective lip (19).

2. Cover strip (10) according to claim 1, **characterised in that** the flexible sealing tab (12) comprises at the first edge region (13) on one side a first adhesive tape (16) for fastening to the cover profile (11) and on the other side a second adhesive tape (17) provided with a removable cover film (18) for fixing to the installation part (1) as intended.

3. Cover strip (10) according to claim 1 or 2, **characterised in that** the cover profile (11) has a protective lip (19) in the longitudinal direction of the cover strip (10), which protective lip (19) rests against the adjoining wall or plaster region (2) in the intended installation position of the cover strip (10).

4. Cover strip (10) according to claim 3, **characterised in that** the cover profile (11) comprises, on the edge remote from the adjoining wall or plaster region (2), a cover leg (20) directed towards the installation part (1).

5. Cover strip (10) according to one of claims 1 to 4, **characterised in that** the flexible sealing tab (12) forms at least one movement loop (22) in the intended installation position of the cover strip (10) between its fastening point on the cover profile (11) and the permanently elastic adhesive bead (15).

6. Cover strip (10) according to one of claims 1 to 5, **characterised in that** the cover profile (11) is designed as a flat strip.

7. Cover strip (10) according to one of claims 1 to 5, **characterised in that** the cover profile (11) is designed as a hollow chamber strip.

8. Method for attaching a cover strip (10) according to claim 1 to an installation part (1), for example a window or door frame, wherein the gap is foam-filled to an adjoining wall or plaster region (2) with local foam (3), for example polyurethane foam, and wherein the cover strip (10) has a flexible sealing tab (12) which is fastened to a cover profile (11) with a first edge region (13) in the longitudinal direction of the cover strip and comprises a permanently elastic adhesive bead (15) at the second, free edge region (14), **characterised by** the steps of:
- partial removal of the local foam (3) at the entrance of the gap between the installation part (1) and the wall or plaster region (2) for producing a receptacle (4) which is wedge-shaped in cross-section,
- removing a cover film (21) from the permanently elastic adhesive bead (15),
- gluing the permanently elastic adhesive bead (15) to the wall or plaster region (2) in the wedge-shaped receptacle (4),
- removing a cover film (18) from an adhesive tape (17) at the first edge region (13) of the sealing tab (12), as well as
- folding up the cover profile (11) and gluing the adhesive tape (17) to the installation part (1).

9. System having a cover strip (10), an installation part (1), for example a window or door frame, and an adjoining wall or plaster region (2), wherein the cover strip (10) comprises a cover profile (11) which is fastened to the installation part (1), wherein the cover strip (10) has an integrated sealing system with a flexible sealing tab (12) which is fastened to the cover profile (11) with a first edge region (13) in the longitudinal direction of the cover strip (10) and comprises at the second free edge region (14) a permanently elastic adhesive bead (15) for fixing to the adjacent wall or plaster region (2), **characterised in that** the flexible sealing tab (12) and the permanently elastic adhesive bead (15) of the integrated sealing system are covered in the intended installation position on the visible side by the cover profile (11) and - if present - by a protective lip (19).

## Revendications

1. Baguette de recouvrement (10) destinée à être appliquée sur un élément de montage (1) tel que par exemple un châssis dormant de porte ou de fenêtre au niveau de la transition avec une zone de paroi ou d'enduit (2) voisine, comprenant un profilé de recouvrement (11) qui peut être fixé sur l'élément de montage (1), la baguette de recouvrement (10) comprenant un système d'étanchéité intégré comportant une languette d'étanchéité flexible (12) qui est fixée sur le profilé de recouvrement (11) par une première zone de bord (13) dans la direction longitudinale de la baguette de recouvrement (10) et qui comporte sur la seconde zone de bord (14) libre un bourrelet en matériau adhésif (15) à élasticité permanente pour permettre une fixation sur la zone de paroi ou d'enduit (2) voisine,
**caractérisée en ce que**
la languette d'étanchéité flexible (12) et le bourrelet en matériau adhésif à élasticité permanente (15) du système d'étanchéité intégré sont recouverts du côté visible dans la position de montage conforme, par le profilé de recouvrement (11) et si elle est présente par une lèvre de protection (19).

2. Baguette de recouvrement (10) conforme à la revendication 1,
**caractérisée en ce que**
la languette d'étanchéité flexible (12) comporte, sur la première zone de bord (13), sur un côté, une première bande de colle (16) pour permettre sa fixation sur le profilé de recouvrement (11) et sur son autre côté, une seconde bande de colle (17) équipée d'un film de recouvrement (18) pelable pour permettre une fixation conforme sur l'élément de montage (1).

3. Baguette de recouvrement (10) conforme à la revendication 1 ou 2,
**caractérisée en ce que**
le profilé de recouvrement (11) comporte, dans la direction longitudinale de la baguette de recouvrement (10) une lèvre de protection (19) qui s'applique, dans la position de montage conforme de la baguette de recouvrement (10) sur la zone de paroi ou d'enduit (2) voisine.

4. Baguette de recouvrement (10) conforme à la revendication 3,
**caractérisée en ce que**
le profilé de recouvrement (11) comporte, sur son bord situé à l'opposé de la zone de paroi ou d'enduit (2) voisine d'une branche de recouvrement (20) dirigée vers l'élément de montage (1).

5. Baguette de recouvrement (10) conforme à l'une des revendications 1 à 4,
**caractérisée en ce que**
la languette d'étanchéité flexible (12) forme, dans la position de montage conforme de la baguette de recouvrement (10), au moins une boucle de mouvement (22) entre ses emplacements de fixation sur le profilé de recouvrement (11) et le bourrelet en matériau adhésif (15) à élasticité permanente.

6. Baguette de recouvrement (10) conforme à l'une des revendications 1 à 5,
**caractérisée en ce que**
le profilé de recouvrement (11) et réalisé sous la forme d'une baguette plane.

7. Baguette de recouvrement (10) conforme à l'une des revendications 1 à 5,
**caractérisée en ce que**
le profilé de recouvrement (11) est réalisé sous la forme d'une baguette à chambre creuse.

8. Procédé permettant d'appliquer une baguette de recouvrement (10) conforme à la revendication 1, sur un élément de montage (1), par exemple un châssis dormant de fenêtre ou de porte, selon lequel la fente existant par rapport à une zone de paroi ou d'enduit (2) voisine est remplie d'une mousse in situ (3) par exemple d'une mousse en résine de polyuréthane, et la baguette de recouvrement (10) comporte une languette d'étanchéité flexible (12) qui est fixée sur un profilé de recouvrement (11) par une première zone de bord (13) dans la direction longitudinale de la baguette de recouvrement, et comporte sur sa seconde zone de bord (14) libre un bourrelet en matériau adhésif à élasticité permanente (15),
**caractérisé en ce qu'**
il comporte des étapes consistant à :
- enlever partiellement la mousse in situ (3) au début de la fente entre l'élément de montage (1) et la zone de paroi ou d'enduit (2) pour obtenir un logement (4) ayant une section en forme de coin,
- enlever un film de recouvrement (21) du bourrelet en matériau adhésif à élasticité permanente (15),
- coller le bourrelet en matériau adhésif à élasticité permanente (15) sur la zone de paroi ou d'enduit (2) dans le logement en forme de coin (4),
- enlever un film de recouvrement (18) d'une bande de colle (17) sur la première zone de bord (13) de la languette d'étanchéité (12), et
- relever le profilé de recouvrement (11) et coller la bande de colle (17) sur l'élément de montage (1).

9. Système comprenant une baguette de recouvrement (10) un élément de montage (1) par exemple un châssis dormant de porte ou de fenêtre et une zone de paroi ou d'enduit (2) voisine, la baguette de recouvrement (10) comprenant un profilé de recouvrement (11) qui est fixé sur l'élément de montage (1), la baguette de recouvrement (10) comprenant un système d'étanchéité intégré avec une languette d'étanchéité flexible (12) qui est fixée, par une première zone de bord (13), sur le profilé de recouvrement (11) dans la direction longitudinale de la baguette de recouvrement (10), et comporte, sur sa seconde zone de bord (14) libre un bourrelet en matériau adhésif à élasticité permanente (15) permettant sa fixation sur une zone de paroi ou d'enduit (2) voisine,
**caractérisée en ce que**
la languette d'étanchéité flexible (12) et le bourrelet en matériau adhésif à élasticité permanente (15) du système d'étanchéité intégré, sont recouverts, du côté visible dans la position de montage conforme par le profilé de recouvrement (11) et, si elle est présente, par une lèvre de protection (19).
